# EUROPÄISCHE PATENTSCHRIFT

(11) **EP 1 348 907 B1**
(45) Veröffentlichungstag und Bekanntmachung des Hinweises auf die Patenterteilung: **16.03.2005**
(21) Anmeldenummer: 03001177.9
(22) Anmeldetag: 21.01.2003
(51) Int. Cl.: F23J 15/00, F23G 5/00, F23G 5/50

(54) **Verfahren zum Minimieren der Konzentration an toxischen organischen Schadstoffen in Flugstäuben**
Method of minimizing the concentration of toxic organic substances in fly-ash
Procédé pour diminuer la concentration des substances toxiques organiques dans les cendres volantes

(30) Priorität: 27.03.2002 DE 10213787
(43) Veröffentlichungstag der Anmeldung: 01.10.2003
(73) Patentinhaber: MARTIN GmbH für Umwelt- und Energietechnik, 80807 München (DE); Mitsubishi Heavy Industries, Ltd., Tokyo (JP)
(72) Erfinder: Martin, Johannes, 81929 München (DE); Gohlke, Oliver, Dr., 81377 München (DE)
(74) Vertreter: Zmyj, Erwin, Dipl.-Ing., Dipl.-Wirtsch.-Ing.

(56) Entgegenhaltungen:
- EP-A- 0 324 454
- EP-A- 0 921 352
- DE-A- 3 937 866
- DE-C- 4 333 510
- US-B1- 6 199 492

## Beschreibung

Die Erfindung bezieht sich auf ein Verfahren zum Minimieren der Konzentration an toxischen organischen Schadstoffen in den Flugstäuben von Verbrennungsanlagen, insbesondere Abfallverbrennungsanlagen, bei denen in Zeitabständen zumindest ein Teil der in der Verbrennungsanlage anfallenden Flugstäube wieder dem Verbrennungsprozess zugeführt wird.

Die toxischen organischen Schadstoffe in den Flugstäuben sind insbesondere Polychlorierte Dibenzodioxine (PCDD), Polychlorierte Dibenzofurane (PCDF), Precursor-Verbindungen, das heißt Vorläuferverbindungen der PCDD und PCDF wie z.B. Mono- und Dichlorbenzol, Polychlorierte Biphenyle (PCB) und weitere in Struktur oder Wirkung vergleichbare Verbindungen. Diese organischen Schadstoffe werden in der Literatur sowie Emissionsgesetzgebung vielfach mit einem international angewendeten Toxizitätsäquivalent in ng pro kg Flugstaub (ng I-TEQ/kg) zusammenfassend beschrieben und quantifiziert. Der I-TEQ bezieht sich hierbei auf eine äquivalente Toxizität der Summe einer Vielzahl von organischen Schadstoffen zum Seveso - Dioxin 2,3,7,8-Tetrachlorodibenzodioxin.

Aus der EP 0 862 019 A1 ist es bekannt, zumindest einen Teil der aus der Verbrennungsanlage kommenden Flugstäube dem Hochtemperaturbereich der Verbrennungsanlage zurückzuführen, um eine Verglasung und eine Sinterung der Stäube herbeizuführen, damit die nach diesem Verfahren erhaltenen Produkte wieder der Rostasche zugegeben oder separat verwertet werden können. Die verbleibende Flugstaubmenge kann dadurch reduziert werden. Die Flugstäube werden durch Abreinigung des Kessels oder durch Abziehen aus den Filteranlagen erhalten und dann, bei Verwendung einer Rostfeuerung, dem Feuerraum der Verbrennungsanlage oberhalb des Brennbettes wieder zugeführt. Dieses Verfahren nimmt keine Rücksicht auf das Vorhandensein von toxischen Verbindungen, wie z.B. Dioxinen oder Precursoren.

Aus der DE 33 20 466 C3 ist ebenfalls bekannt, die Flugstäube in den Verbrennungsraum einer Verbrennungsanlage zurückzuführen. Hier werden die Flugstäube vor der Rückführung chemisch behandelt mit dem Ziel der Reduzierung der Schadstoffe außerhalb des Brennraumes der Verbrennungsanlage. Rückgeführt wird also eine schadstoffarme Fraktion der Flugstäube, die dann in einem Hochtemperaturprozess in die Schlacke eingebunden wird.

Aufgabe der Erfindung ist es, die Rückführung von Flugstäuben in den Verbrennungsprozess so zu steuern, dass ein möglichst großer Anteil an Precursoren oder anderen organischen Schadstoffen zerstört und somit die Menge an toxischen organischen Verbindungen, die die Verbrennungsanlage mit den Flugstäuben verlassen, minimiert wird.

Diese Aufgabe wird ausgehend von einem Verfahren der eingangs erläuterten Art erfindungsgemäß dadurch gelöst, dass die Rückführung von Flugstäuben in Abhängigkeit von besonderen Verbrennungsbedingungen erfolgt, bei denen in erhöhtem Maße toxische organische Schadstoffe wie PCDD und PCDF und/oder Precursor-Verbindungen, das heißt Vorläuferverbindungen von PCDD und PCDF entstehen.

Gemäß dieser Verfahrensweise werden immer dann gezielt Flugstäube abgezogen, wenn aufgrund besonderer Verbrennungsbedingungen die möglichst zu minimierenden Precursoren oder andere toxische organische Schadstoffe verstärkt vorhanden sind. Dies ist deshalb besonders wichtig, weil Precursor-Verbindungen auf den Berührungsheizflächen des dem Verbrennungsprozess nachgeschalteten Dampferzeugers, die eine bestimmte Temperatur, beispielsweise von 200 bis 400°C aufweisen, kleben bleiben und insbesondere bei Anwesenheit von Kupfer, Ruß und Chlor zu Dioxinen/Furanen umgewandelt werden. Die Umwandlungsreaktion kann je nach den vorherrschenden Temperaturbedingungen und der Konzentration der als Katalysatoren und Reaktionspartner wirkenden Stoffe Kupfer, Chlor und Ruß innerhalb einiger Minuten bis hin zu wenigen Stunden erfolgen.

In vorteilhafter Weise erfolgt die Rückführung der Flugstäube in Abhängigkeit von im Abgas der Verbrennungsanlage festgestellten Messgrößen, die von dem Verbrennungsprozess beeinflusst werden.

In besonders einfacher Weise kann als Messgrößen die Konzentration an Kohlenstoffmonoxid oder Sauerstoff im Abgas, der Luftüberschuss der Verbrennung oder die Temperatur im Verbrennungsraum dienen.

Bei modernen Abfallverbrennungsanlagen beträgt die Konzentration an Kohlenstoffmonoxid im Normalbetrieb der Verbrennung ca. 5 bis 20 mg/m^{3,} während ein CO-Gehalt von 100mg/m³ darüber als besondere Verbrennungsbedingung anzusehen wäre und ein Eingreifen im Sinne der Erfindung auslösen würde.

Weiterhin ist es vorteilhaft, den Sauerstoffgehalt in den Abgasen als eine der Messgrößen heranzuziehen, und zwar insbesondere dann, wenn bei Abfallverbrennungsanlagen der Sauerstoffgehalt unter 5 Vol.-% O₂ oder bei der Messung des Luftüberschusses der Luftüberschussfaktor der Verbrennung unter λ=1,4 fällt. Ebenso kann als eine der Messgrößen die Temperatur im Brennraum der Verbrennungsanlage herangezogen werden, wenn diese unter 800°C gemessen in ca. 6 bis 10 Meter Höhe oberhalb der Hauptverbrennungszone fällt.

In vorteilhafter Weise kann in Weiterbildung der Erfindung die Rückführung der Flugstäube in Abhängigkeit von im Abgas der Verbrennungsanlage festgestellten organischen Schadstoffen, insbesondere PCDD/PCDF und deren Precursoren, erfolgen.

In vorteilhafter Weise erfolgt die Feststellung der Messgrößen durch eine Online-Analyse im Abgas.

Insbesondere erfolgt die Rückführung der Flugstäube in Abhängigkeit eines vorgegebenen I-TEQ-Grenzwertes. Dabei könnte der Schwellenwert, der die besonderen Verbrennungsbedingungen definiert, zwischen 0,1 bis 5 ng I-TEQ/m³ Abgas gewählt werden.

Diese Messung wird bevorzugt sowohl gasförmige als auch partikelgebundene organische Schadstoffe umfassen und am Kesselende bzw. vor der Abgasreinigung im Rohgas stattfinden. Hierzu sind beispielsweise in der Literatur beschriebene Analysemethoden wie die Resonance Enhanced Multiple Photon Ionization and Time of Flight Mass Spectrometry (REMPI-TOFMS) geeignet, die eine direkte Online Analyse von z.B. Monchlorbenzol ermöglichen. Dabei zeigen Erfahrungswerte, daß Monochlorbenzol sehr gut zum I-TEQ im Abgas korreliert. Ein solches Online Messgerät kann deshalb auch TEQ-Sensor genannt werden. Erfindungsgemäß können jedoch auch Sensoren für andere Moleküle oder Stoffgruppen eingesetzt werden, wenn das Signal dieser Sensoren charakteristisch mit dem Gehalt toxischer organischer Schadstoffe im Abgas korreliert.

In vorteilhafter Weiterbildung der Erfindung erfolgt die Rückführung der Flugstäube während einer festlegbaren Zeitspanne nach der Feststellung der besonderen Verbrennungsbedingungen. Hier spielen insbesondere Erfahrungswerte eine Rolle.

Vorzugsweise erfolgt die Rückführung der Flugstäube während einer Zeitspanne von 10 Minuten bis 6 Stunden nach der Feststellung der besonderen Verbrennungsbedingungen. Die Rückführungsdauer für die Flugstäube kann auch in Abhängigkeit von der Höhe der gemäß den Ansprüchen 2 bis 4 gemessenen Messgrößen festgelegt werden.

Wenn zur Bestimmung der besonderen Verbrennungsbedingungen Analysegeräte eingesetzt werden, die eine rasche Ermittlung des Messwertes ermöglichen (wie dies bei den vorstehend genannten Messtechniken und Messgrößen der Fall ist), dann ist es in weiterer Ausgestaltung der Erfindung zweckmäβig, die Rückführungsdauer für die Flugstäube in Abhängigkeit von der Höhe des gemessenen Wertes festzulegen. Eine deutliche Überschreitung des vorgegebenen Schwellenwertes würde demgemäß eine längere Rückführungszeit bedingen als eine geringe Überschreitung.

Um eine sichere Vernichtung der toxischen, organischen Verbindungen oder der Precursoren zu erreichen, ist es in Weiterbildung der Erfindung vorteilhaft, wenn die Flugstäube in den Haupttemperaturbereich der Verbrennungsanlage zurückgeführt werden.

Bei Verwendung einer Rostfeuerung als Verbrennungsanlage kann in vorteilhafter Weise die Rückführung der Flugstäube auf das Brennbett der Hauptbrennzone erfolgen.

Wenn in weiterer Ausgestaltung der Erfindung die Rückführung der Flugstäube nach Feststellung der besonderen Verbrennungsbedingungen oder während oder nach einer Kesselreinigung folgt, so wird die weiter oben erwähnte nachteilige Folge vermieden, dass die Flugstäube während dieser Betriebsperiode auf den Kesselrohren kleben bleiben und dort die in den Flugstäuben enthaltenen Precursoren zu Dioxinen reagieren können. Der Rückführung unterliegen nicht nur die gewonnenen Flugstäube, sondern auch die gewonnenen Staubkonglomerate.

Die Kesselreinigung erfolgt durch Klopfen, Bürsten oder Rußblasen.

Es empfiehlt sich, dass gemeinsam mit den gemäß den Ansprüchen 13 bis 15 erhaltenen Flugstäuben, diejenigen Flugstäube rückgeführt werden, die in einer dem Dampferzeuger nachgeschalteten Abgasreinigungsanlage anfallen. Diese Maßnahme erfolgt dann, wenn besondere Verbrennungsbedingungen festgestellt werden.

Die Rückführung der in den dem Dampferzeuger nachgeschalteten Filteranlagen gewonnenen Flugstäube kann zusätzlich in erfindungsgemäßer Weise erfolgen, wenn besondere Verbrennungsbedingungen festgestellt werden.

Selbstverständlich wird der Betreiber einer Verbrennungsanlage immer zusätzlich bemüht sein, die besonderen Verbrennungsbedingungen durch geeignete Maßnahmen schnellstmöglich wieder zu beheben, falls dies nicht automatisch z.B. durch die Verbrennungsregelung erfolgt.

Für den Fall, dass keine Störungen des Verbrennungsablaufs und somit auch keine besonderen Verbrennungsbedingungen feststellbar sind, wird die Kesselreinigung im normalen Zyklus vorgenommen. Dabei wird häufig ein Zeitabstand zwischen zwei Reinigungsphasen von etwa 4 Stunden angesetzt. Die dann anfallenden Flugstäube werden in den normalen Entsorgungsweg weitergeleitet.

Das aufgezeigte Flußdiagramm dient zur beispielsweisen zusammenfassenden Erläuterung der erfindungsgemäßen Maßnahme.

Wie aus diesem Flußdiagramm ersichtlich, wird zunächst eine Online-Rohgas-Messung z.B. eines toxischen organischen Schadstoffs, von CO oder einer repräsentativen Temperatur im Abgas der Verbrennung durchgeführt. Werden dabei besondere Verbrennungsbedingungen durch eine erhöhte Konzentration an organischen Schadstoffen, CO oder eine starke Abweichung der Temperatur vom Sollwert festgestellt, so wird ab einer vorher festgelegten Überschreitung oder Abweichung eine Kesselreinigung mittels Klopfen, Bürsten oder Rußblasen durchgeführt und die dabei erhaltenen Flugstäube bzw. Flugaschen in die Verbrennungsanlage zurückgeführt. Wird dagegen keine Störung festgestellt, d.h. es liegen keine besonderen Verbrennungsbedingungen vor, so erfolgt die übliche Kesselreinigung in normalen Zeitabständen. Die dabei erhaltene Flugasche wird zur Entsorgung aus dem Prozess ausgeschleust.

## Patentansprüche

1. Verfahren zum Minimieren der Konzentration an toxischen organischen Verbindungen in den Flugstäuben von Verbrennungsanlagen, insbesondere Abfallverbrennungsanlagen, bei denen in Zeitabständen zumindest ein Teil der in der Verbrennungsanlage anfallenden Flugstäube wieder der Verbrennungsanlage zugeführt werden, **dadurch gekennzeichnet, dass** die Rückführung von Flugstäuben in Abhängigkeit von besonderen Verbrennungsbedingungen erfolgt, bei denen in erhöhtem Maße toxische organische Schadstoffe wie PCDD/PCDF und/oder Precursor-Verbindungen, d.h. Vorläuferverbindungen von PCDD und PCDF entstehen.

2. Verfahren nach Anspruch 1, **dadurch gekennzeichnet, dass** die Rückführung der Flugstäube in Abhängigkeit von im Abgas der Verbrennungsanlage festgestellten Messgrößen erfolgt, die von dem Verbrennungsprozess beeinflusst werden.

3. Verfahren nach Anspruch 2, **dadurch gekennzeichnet, dass** als Messgrößen Konzentration an Kohlenstoffmonoxid oder Sauerstoff im Abgas, der Luftüberschuss der Verbrennung oder die Temperatur im Verbrennungsraum dienen.

4. Verfahren nach Anspruch 1, **dadurch gekennzeichnet, dass** die Rückführung der Flugstäube in Abhängigkeit von im Abgas der Verbrennungsanlage festgestellten organischen Schadstoffe, insbesondere PCDD/PCDF und deren Precursoren erfolgt.

5. Verfahren nach einem der Ansprüche 1 bis 4, **dadurch gekennzeichnet, dass** die Feststellung der Messgrößen durch ein Online-Analyse im Abgas erfolgt.

6. Verfahren nach Anspruch 4, **dadurch gekennzeichnet, dass** die Rückführung der Flugstäube in Abhängigkeit eines vorgegebenen I-TEQ-Grenzwertes erfolgt.

7. Verfahren nach Anspruch 6, **dadurch gekennzeichnet, dass** der I-TEQ-Grenzwert zwischen 0,1 bis 5 ng I-TEQ/m³ Abgas gewählt wird.

8. Verfahren nach einem der Ansprüche 1 bis 7, **dadurch gekennzeichnet, dass** die Rückführung der Flugstäube während einer festlegbaren Zeitspanne nach der Feststellung der besonderen Verbrennungsbedingungen erfolgt.

9. Verfahren nach Anspruch 8, **dadurch gekennzeichnet, dass** die Rückführung der Flugstäube während einer Zeitspanne von 10 Minuten bis 6 Stunden nach der Feststellung der besonderen Verbrennungsbedingungen erfolgt.

10. Verfahren nach einem der Ansprüche 1 bis 9, **dadurch gekennzeichnet, dass** die Rückführungsdauer für die Flugstäube in Abhängigkeit von der Höhe der gemäß den Ansprüchen 2 bis 4 gemessenen Messgrößen festgelegt wird.

11. Verfahren nach einem der Ansprüche 1 bis 10, **dadurch gekennzeichnet, dass** die Flugstäube in den Haupttemperaturbereich der Verbrennungsanlage zurückgeführt werden.

12. Verfahren nach Anspruch 11, **dadurch gekennzeichnet, dass** bei Verwendung einer Rostfeuerung als Verbrennungsanlage die Rückführung der Flugstäube auf das Brennbett der Hauptbrennzone erfolgt.

13. Verfahren nach einem der Ansprüche 1 bis 12, **dadurch gekennzeichnet, dass** die Rückführung der Flugstäube nach Feststellung der besonderen Verbrennungsbedingungen erfolgt.

14. Verfahren nach einem der Ansprüche 1 bis 12, **dadurch gekennzeichnet, dass** die Rückführung der Flugstäube während oder nach einer Kesselreinigung erfolgt.

15. Verfahren nach Anspruch 14, **dadurch gekennzeichnet, dass** die Kesselreinigung durch Klopfen, Bürsten oder Rußblasen erfolgt.

16. Verfahren nach einem der Ansprüche 1 bis 15, **dadurch gekennzeichnet, dass** - gemeinsam mit den gemäß Ansprüchen 13 bis 15 erhaltenen Flugstäuben - diejenigen Flugstäube rückgeführt werden, die in einer dem Dampferzeuger nachgeschalteten Abgasreinigungsanlage anfallen.

## Claims

1. Process for minimizing the concentration of toxic organic compounds in the fly dusts of incineration plants, in particular waste incineration plants, in which, at time intervals, at least a part of the fly dusts produced in the incinerat ion plant is recirculated to the incineration plant, **characterized in that** the recirculation of fly dusts is performed in dependence on special combustion conditions in which toxic organic pollutants such as PCDDs/PCDFs and/or precursor compounds, that is to say precursors of PCDDs and PCDFs, are formed to an increased extent.

2. Process according to Claim 1, **characterized in that** the recirculation of the fly dusts is performed as a function of measured values detected in the exhaust gas of the incineratio n plant, which measured values are influenced by the combustion process.

3. Process according to Claim 2, **characterized in that** the measured values used are concentration of carbon monoxide or oxygen in the exhaust gas, the combustion air excess or the te mperature in the combustion chamber.

4. Process according to Claim 1, **characterized in that** the fly dusts are recirculated as a function of organic pollutants detected in the exhaust gas of the incineration plant, in particular PCDDs/PCDFs and precursors thereof.

5. Process according to one of Claims 1 to 4, **characterized in that** the measured values are determined by online analysis in the exhaust gas.

6. Process according to Claim 4, **characterized in that** the fly dusts are recirculated as a function of a preset I-TEQ limit value.

7. Process according to Claim 6, **characterized in that** the I-TEQ limit value is selected between 0.1 and 5 ng I-TEQ/m³ of exhaust gas.

8. Process according to one of Claims 1 to 7, **characterized in that** the fly dusts are recir culated during a settable time period after the special combustion conditions have been detected.

9. Process according to Claim 8, **characterized in that** the fly dusts are recirculated for a time period of 10 minutes to 6 hours after the special combustion conditions have been detected.

10. Process according to one of Claims 1 to 9, **characterized in that** the recirculation period for the fly dusts is set as a function of the level of the measured values measured according to claims 2 to 4.

11. Process according to one of Claims 1 to 10, **characterized in that** the fly dusts are recirculated to the main temperature region of the incineration plant.

12. Process according to Claim 11, **characterized in that**, when a grate firing is used as incineration plant, the fly dusts are recirculated to the combustion bed of the main combustion zone.

13. Process according to one of Claims 1 to 12, **characterized in that** the fly dusts are recirculated after detection of the special combustion conditions.

14. Process accordin g to one of Claims 1 to 12, **characterized in that** the fly dusts are recirculated during or after boiler cleaning.

15. Process according to Claim 14, **characterized in that** the boiler is cleaned by rapping, brushing or soot blasting.

16. Process according to one of Claims 1 to 15, **characterized in that**, together with the fly dusts obtained according to Claims 13 to 15, those fly dusts are recirculated which are produced in an exhaust gas emission control system downstream of the steam generator.

## Revendications

1. Procédé pour minimiser la concentration de composés organiques toxiques dans les poussières volantes d'installations d'incinération, en particulier d'installations d'incinération des ordures, dans lesquelles à des intervalles de temps, au moins une partie des poussières volantes produites d ans l'installation d'incinération est réintroduite dans l'installation d'incinération, **caractérisé en ce que** le recyclage des poussières volantes se réalise en fonction de conditions particulières d'incinération, dans lesquelles il se forme, dans une gran de mesure, des polluants organiques toxiques comme les PCDD/PCDF et/ou des composés précurseurs, à savoir des composés précurseurs de PCDD et de PCDF.

2. Procédé selon la revendication 1, **caractérisé en ce que** le recyclage des poussières volantes se réalise en fonction de grandeurs de mesure constatées dans l'effluent gazeux de l'installation d'incinération, qui sont influencées par le processus d'incinération.

3. Procédé selon la revendication 2, **caractérisé en ce que** la concentration en monoxyde de ca rbone ou en oxygène dans l'effluent gazeux, l'excédent d'air de l'incinération ou la température dans la chambre d'incinération, servent de grandeurs de mesure.

4. Procédé selon la revendication 1, **caractérisé en ce que** le recyclage des poussières volantes se réalise en fonction des polluants organiques constatés dans l'effluent gazeux de l'installation d'incinération, en particulier des PCDD/PCDF et de leurs précurseurs.

5. Procédé selon l'une quelconque des revendications 1 à 4, **caractérisé en ce que** la constatation des grandeurs de mesure se réalise par une analyse en ligne dans l'effluent gazeux.

6. Procédé selon la revendication 4, **caractérisé en ce que** le recyclage des poussières volantes se réalise en fonction d'une valeur limite 1-TEQ prédéterminée.

7. Procédé selon la revendication 6, **caractérisé en ce que** la valeur limite I-TEQ est choisie comprise entre 0,1 et 5 ng de I-TEQ/m³ d'effluent gazeux.

8. Procédé selon l'une quelconque des revendications 1 à 7, **caractérisé en ce que** le recyclage des poussières volantes se réalise pendant une durée que l'on peut fixer, après constatation des conditions particulières d'incinération.

9. Procédé selon la revendication 8, **caractérisé en ce que** le recyclage des poussières volantes se réalise pendant une durée de 10 minutes à 6 heures, après constatation des conditions particulières d'incinération.

10. Procédé selon l'une quelconque des revendications 1 à 9, **caractérisé en ce que** la durée de recyclage pour les poussières volantes est fixée en fonction de l'amplitude des grandeurs de mesure mesurées selon les revendications 2 à 4.

11. Procédé selon l'une quelconque des revendications 1 à 10, **caractérisé en ce que** les poussières volantes sont recyclées dans la zone de température principale de l'installation d'incinération.

12. Procédé selon la revendication 11, **caractérisé en ce que**, lorsqu'on emploie un chauffage de grille en tant qu'installation d'incinération, le recyclage des poussières volantes se réalise sur le lit de combustion de la zone de combustion principale.

13. Procédé selon l'une quelconque des revendications 1 à 12, **caractérisé en ce que** le recyclage des poussières volantes se réalise après constatation des conditions particulières d'incinération.

14. Procédé selon l'une quelconque des revendications 1 à 12, **caractérisé en ce que** le recyclage des poussières volantes se réalise pendant ou après un nettoyage de chaudière.

15. Procédé selon la revendication 14, **caractérisé en ce que** le nettoyage de la chaudière se réalise en tapant, brossant, ou en soufflant la suie.

16. Procédé selon l'une quelconque des revendications 1 à 15, **caractérisé en ce que** les poussières volantes qui sont produites dans une installation d'épuration des effluents gazeux, montée en aval du générateur de vapeur, sont recyclées conjointement avec les poussières volantes obtenues selon les revendications 13 à 15.
